# FASCICULE DE BREVET EUROPEEN

(11) **EP 3 365 499 B1**
(45) Date de publication et mention de la délivrance du brevet: **27.11.2019**
(21) Numéro de dépôt: 16794676.3
(22) Date de dépôt: 11.10.2016
(51) Int. Cl.: E02B 1/00, E02B 3/00, F25C 3/00

(54) **DISPOSITIF POUR LUTTER CONTRE LA MONTÉE DU NIVEAU DES OCÉANS CAUSÉE PAR LE RÉCHAUFFEMENT CLIMATIQUE**
VORRICHTUNG ZUR BEKÄMPFUNG DES DURCH DIE GLOBALE ERWÄRMUNG VERURSACHTEN ANSTEIGENS DES MEERESSPIEGELS
DEVICE FOR COMBATTING THE RISE IN SEA LEVEL CAUSED BY GLOBAL WARMING

(30) Priorité: 23.10.2015 FR 1502256
(43) Date de publication de la demande: 29.08.2018
(73) Titulaire: Montésinos, Philippe Marc, 30620 Bernis (FR)
(72) Inventeur: Montésinos, Philippe Marc, 30620 Bernis (FR)
(86) Numéro de dépôt international: PCT/FR2016/000160
(87) Numéro de publication internationale: WO 2017/068247

(56) Documents cités:
- EP-A1- 2 853 728
- US-A1- 2003 173 414
- US-A1- 2006 018 719

## Description

Dispositif et procédé pour baisser le niveau des océans suite à la hausse du niveau des océans causée par le réchauffement climatique.

### Domaine technique

La présente invention concerne un dispositif et un procédé pour baisser le niveau des océans suite à la hausse du niveau des océans causée par le réchauffement climatique.

### Technique antérieure

Des documents décrivent des dispositifs permettant d'enlever de l'eau des océans pour placer cette eau dans des zones terrestres étant plus basses que le niveau de la mer.

Parmi ceux-ci on peut citer le brevet FR2935403 qui décrit un dispositif utilisant la dépression de Qattara.

Le réchauffement climatique global entraîne progressivement la montée du niveau des océans.

C'est un problème dont l'humanité a pris conscience assez récemment, nous sommes au début du problème.
C'est un défi immense auquel l'humanité va être confrontée.

Trois phénomènes sont responsables de la montée du niveau des océans :
- la dilatation de l'eau des océans à cause de l'augmentation de la température de l'eau,
- la fonte des glaciers de montagne,
- la fonte des calottes polaires terrestres (Groenland, Péninsule antarctique, etc).
Pour le moment l'augmentation du niveau général des océans est en moyenne de 3,3 mm par an, mais de nombreuses prévisions annoncent une accélération de cette hausse.

Cette montée des eaux entraînera de graves conséquences économiques :
- les villes côtières seront inondées,
- de nombreuses zones habitées devront être abandonnées,
- la perte de zones agricoles, et la salinisation de terres agricoles.
Le coût financier sera très élevé.

La solution actuellement proposée est de construire des digues en bord de mer.

Mais cette solution a de nombreux inconvénients :
- Ces travaux sont gigantesques, et leur coût est lui aussi gigantesque.
- Les populations habiteraient des terres sous le niveau de la mer. Avec des risques en cas de tempête (par exemple la tempête Xynthia, ou l'ouragan Katrina à la Nouvelle-Orléans), ou en cas de rupture de digues.
- L'évacuation des eaux des fleuves se jetant dans les mers devient lui aussi problématique.
Sur du long terme, des élévations de 6 à 8 mètres de la hauteur des océans sont prévues par certains scientifiques. Donc pour de telles hauteurs, les digues seront dépassées.

US2003/0173414 divulgue un procédé pour baisser le niveau des océans suite à la hausse du niveau des océans causée par le réchauffement climatique selon le préambule de la revendication 1.

### Exposé de l'invention

L'invention est définie par les caractéristiques de la revendication 1.

Le dispositif et le procédé présentés ici font ce que fait la nature, et qui définit le niveau des océans : stocker de l'eau sous forme de glace, dans des régions polaires.

Dans l'histoire de la planète Terre, les variations de la hauteur des océans ont toujours été liées aux volumes d'eau stockés sous forme de glace.

Le dispositif et le procédé présentés ici, ne font que reproduire le mécanisme naturel de la Terre.

La solution est de baisser le niveau des océans en enlevant le surplus d'eau dans les océans, et de stocker durablement à l'échelle des cycles climatiques glaciaires et interglaciaires cette eau sous forme de glace ou de neige dans des régions polaires terrestres grâce au froid naturel des zones polaires. Par exemple : au Groenland, en Antarctique, au Svalbard. Ces zones sont de plus pourvues de montagnes, l'altitude diminuant les températures.

C'est une solution globale, à l'inverse des digues qui sont des solutions très locales.

Il est possible de stocker l'eau gelée dans des glaciers de montagne non polaires.

Mais ce n'est pas très durable, car les montagnes sont en pente et les glaciers s'écoulent par gravité vers le bas sur ces pentes.

Tous les glaciers de montagne fondent de plus en plus. Donc le stockage dans des zones non polaires n'est pas un stockage à long terme.

L'eau à stocker peut être transportée jusqu'au lieu de stockage terrestre sous forme liquide ou sous forme solide.

Quand l'eau est transportée sous forme liquide, c'est avec un pipeline.

Quand l'eau est transportée sous forme solide, c'est sous forme de glace ou de neige.

Les eaux arctiques et antarctiques sont très riches en krill et en phytoplancton.

De plus, l'eau qui est pompée dans les océans est salée.

Mais l'eau qui va être stockée doit être de l'eau pure. Car les endroits de stockage terrestres (Antarctique, Groenland, Svalbard, etc) sont les plus grandes réserves d'eau douce de la Terre.

De plus, ce sont des réserves naturelles protégées qui ne doivent pas être altérées ou polluées, ce contrôle est très strict.

On ne peut donc y stocker que de l'eau douce pure.

De plus, l'eau salée gelée pourrait avoir un comportement non prévisible, car sa température de fusion est inférieure à celle de l'eau pure, et le sel pourrait migrer vers le bas et contaminer les couches inférieures constituées d'eau pure.

Donc, l'eau qui va être stockée doit être filtrée et débarrassée du krill, du phytoplancton, de son sel, etc. La filtration et le dessalement se font avant l'envoi de l'eau dans le pipeline terrestre ou la fabrication de blocs de glace.

Plusieurs étapes de filtration peuvent être utilisées. Plusieurs méthodes de dessalement peuvent être utilisées : dessalement par osmose inverse, dessalement par micro-filtration, etc.

Ces méthodes consomment beaucoup d'énergie.

Mais pour le transport de l'eau sous forme solide, une des méthodes qui sera privilégiée est le dessalement par le gel de l'eau de mer.

L'eau gèle par le haut et expulse le sel vers le bas. C'est ce que fait la nature lors du gel de la glace de mer.

Ce moyen est très économe en énergie et il est facilement utilisable dans les régions polaires.

D'autres méthodes de filtration et de dessalement peuvent être utilisées sans sortir du cadre de l'invention.

Les pipelines sont profondément enterrés à cause des conditions météorologiques polaires qui sont extrêmes.

Une tranchée profonde est creusée dans la glace, elle sert de :
- protection mécanique contre le vent extrême qui pourrait endommager le pipeline,
- protection mécanique contre les accumulations de la neige qui est transportée par le vent,
- protection mécanique contre des risques de percussion par des véhicules d'expéditions polaires,
- protection thermique contre le vent extrême qui refroidit encore plus par convection,
- protection thermique contre les pics de températures encore plus froides.

Sous une bonne épaisseur de glace, la température est constante.

Cela évite les froids les plus extrêmes, nécessitant de chauffer encore plus l'eau.

Une température constante évite les contractions et les dilatations thermiques sur le pipeline et ainsi des efforts mécaniques.

Un des problèmes pouvant survenir est le gel de l'eau dans le pipeline.

Cela bloquerait le pipeline et pourrait le faire éclater. C'est pourquoi, l'eau est chauffée avant l'envoi dans le pipeline.

L'eau est régulièrement chauffée dans le pipeline suivant les besoins, pour être toujours au moins quelques degrés au-dessus de zéro degré Celsius.

Les pipelines doivent être très bien isolés thermiquement.

Les milieux polaires sont extrêmement froids, donc si l'isolation des pipelines n'est pas très très bonne, alors l'eau gèlera dans les pipelines et les bloquera.

Les milieux polaires (Antarctique, Groenland, etc) sont exceptionnellement hostiles :
- le froid est extrême,
- le vent est d'une force extrême,
- il fait nuit six mois de l'année,
- le grésil, les tempêtes, etc.

Il est donc très difficile techniquement de travailler et de réaliser des pipelines dans ces milieux très hostiles.
De plus cet environnement est trop dangereux pour des travailleurs humains.

Le travail doit être effectué par des robots.

Lors des hivernages, il y a très peu d'humains restant dans les bases polaires et ils ne sortent pas réellement dehors tellement les conditions sont extrêmes. Ces personnes sont coupées du reste de l'humanité pendant tout l'hivernage.

L'utilisation de robots simplifie les contraintes liées à l'obligation d'avoir un milieu vivable pour des travailleurs humains, avec toute la logistique que cela implique.

Ces robots peuvent être autonomes.

Mais il est plus simple qu'ils soient télécommandés à grande distance par des opérateurs humains.

Par exemple, des robots terrestres travaillant en Antarctique peuvent être pilotés depuis l'Australie ou n'importe où dans le monde.

Les pilotes des robots peuvent ainsi avoir une vie confortable comme tout le monde.

Avantages des robots :
- ils peuvent travailler en permanence,
- il n'est pas nécessaire d'avoir des infrastructures pour les travailleurs (locaux, sanitaires, etc),
- pas de dangers pour des travailleurs.

La construction d'un pipeline nécessite des infrastructures importantes, coûteuses et longues à mettre en place.

Le transport d'eau sous forme solide est une méthode : flexible et à bas-coût.

Pour la construction des pipelines, et pour leur fonctionnement (filtrage de l'eau, chauffage de l'eau, pompage de l'eau, etc), il faut de l'énergie.

De même, pour le transport d'eau sous forme solide, il faut de l'énergie.

Toutes les énergies peuvent être utilisées.

Néanmoins, il est nettement préférable d'utiliser des énergies renouvelables.

Par exemple l'énergie éolienne.

Car la consommation d'énergies fossiles est la cause du réchauffement climatique et donc de la montée du niveau des océans.

Donc utiliser des énergies fossiles pour lutter contre les conséquences de l'utilisation des énergies fossiles serait un non-sens.

Mais aussi, car les lieux de stockage terrestres de l'eau (Antarctique, Groenland, Svalbard, etc) sont des réserves naturelles qui ne doivent pas être polluées.

Les milieux polaires sont des milieux grandement épargnés par la pollution, et qu'il convient de ne pas polluer. Donc utiliser des énergies fossiles serait une très mauvaise idée.

L'énergie solaire est très difficilement utilisable dans les régions polaires (arctiques et antarctiques), car la moitié de l'année le soleil est inexistant, et l'autre moitié du temps il est d'une intensité faible malgré sa présence permanente.

Sur les côtes de l'Antarctique et du Groenland, et dans les régions polaires en général, il y a des vents puissants pouvant actionner efficacement des éoliennes.

Des câbles électriques transportant l'électricité sont installés à côté du pipeline transportant l'eau à stocker.

Des piles à combustible peuvent être utilisées pour stocker l'énergie électrique.

Il est très fortement souhaitable d'utiliser des énergies renouvelables, mais d'autres énergies peuvent être utilisées sans sortir du cadre de la présente invention.

Tous les modes de propulsion peuvent être utilisés, par exemple avec des moteurs à explosion.

Mais cela n'est pas souhaitable.

Des câbles transportant des données permettent :
- la transmission de données depuis et vers les robots pour les piloter,
- la collecte de données sur les pipelines :
   - la température extérieure,
   - la température de l'eau dans le pipeline,
   - la pression dans le pipeline,
   - etc.
Ces câbles sont installés à côté du pipeline transportant l'eau à stocker.

### Description sommaire des dessins

D'autres caractéristiques et avantages de l'invention ressortiront de la description qui va suivre, donnée uniquement à titre d'exemple non limitatif, en référence aux dessins annexés dans lesquels :
La figure 1 de la planche 1/4 représente une vue schématique de dessus d'un dispositif de transport de l'eau avec un pipeline pour la stocker sous forme glacée.
La figure 2 de la planche 2/4 représente une vue schématique en coupe d'une tranchée où est placé un pipeline transportant l'eau à stocker.
La figure 3 de la planche 2/4 représente une vue schématique en coupe d'un pipeline transportant de l'eau à stocker.
La figure 4 de la planche 3/4 représente une vue schématique de dessus d'un dispositif de transport de l'eau sous forme solide pour la stocker sous forme glacée.
La figure 5 de la planche 4/4 représente une vue schématique de dessus de la construction d'un pipeline de transport de l'eau pour la stocker sous forme glacée, réalisée par un robot télécommandé.

### Meilleure manière de réaliser l'invention

On a dessiné sur la figure 1 de la planche 1/4 une vue schématique de dessus d'un dispositif de transport de l'eau avec un pipeline pour la stocker sous forme de glace.

De l'eau est pompée dans une mer ou un océan (26) polaire (arctique ou antarctique) par un tuyau (1) muni d'un filtre (2).

Ce tuyau de pompage (1) est suffisamment profond pour ne pas subir les problèmes de gel de la mer (26) en hiver. L'eau dans le tuyau (1) est chauffée pour ne pas y geler. L'eau est filtrée par un dispositif (3).

L'eau est dessalée par un dispositif (19).

Les impuretés et le sel sont rejetés en mer (26) par un tuyau (4).

L'eau pure (27) peut être momentanément stockée dans un dispositif (5).

L'eau pure (27) est chauffée par un dispositif (6) utilisant de préférence de l'énergie renouvelable,
par exemple avec de l'électricité produite par des éoliennes (11).

Cette électricité peut être stockée par des batteries (12) ou des piles à combustible, pour faire face à des baisses de production électrique.

L'énergie électrique produite est transmise à toutes les installations du pipeline (7) par un câble électrique (13) longeant le pipeline (7).

Ce câble électrique (13) est de préférence enterré sous la glace dans une tranchée (8).

Les installations sont protégées des conditions météorologiques extrêmes par un bâtiment (16).

L'eau à stocker (27) est pompée dans le pipeline (7) par des pompes (17).

Ces pompes (17) sont alimentées en énergie par le câble électrique (13).

L'eau (27) est réchauffée dans le pipeline (7) par des dispositifs (18) qui sont régulièrement répartis tout au long du pipeline (7) pour éviter que l'eau (27) ne gèle.

Des données de mesure (température de l'eau, pression dans le pipeline, etc) sont envoyées par un ensemble de câbles de données (14).

Ces câbles de données (14) transmettent aussi les commandes jusqu'aux robots terrestres (15) utilisés pour la construction du pipeline (7) et sa maintenance.

Quand l'eau à stocker (27) arrive au bout du pipeline (7), elle est répartie par un robot (10) sur le lieu de stockage terrestre (9) car la surface de stockage est très grande. L'eau (27) devient de la glace en gelant grâce au froid naturel des zones polaires.

Il est possible de stocker l'eau sous forme de neige, mais il est mieux de stocker l'eau sous forme de glace, car la neige est emportée par les vents puissants.

Le robot (10) ne doit pas se bloquer dans l'eau qu'il répand et qui gèle.

On a dessiné sur la figure 2 de la planche 2/4 une vue schématique en coupe d'une tranchée où est placé un pipeline transportant l'eau à stocker.

Les zones polaires terrestres où sont implantés les pipelines (7) sont recouvertes d'épaisses couches de glace (42) de glaciers.

Pour isoler mécaniquement et thermiquement les tuyaux du pipeline (7), celui-ci est enterré profondément dans la glace (42) de ces glaciers.

Lors de la construction du pipeline (7), une tranchée (8) est creusée dans la glace (42) de ces glaciers.

Des supports (43) sont posés au fond de la tranchée (8). Puis, le pipeline (7) est installé sur les supports (43), ainsi que les câbles électriques (13) et les câbles transportant les données (14) qui sont donc dans la tranchée (8). Les supports (43) sont réglés pour que la pente du pipeline (7) soit constante.

Des parois latérales (47) soutiennent une voûte (48).

Cette voûte (48) est aussi fixée dans la glace (42) avec des appuis (49) enfoncés dans la glace (42), cela rend les parois (47) optionnelles.

Puis, la tranchée (8) est rebouchée avec la glace (44) qui avait été extraite.

La glace (44) est soutenue par la voûte (48).

On a dessiné sur la figure 3 de la planche 2/4 une vue schématique en coupe d'un pipeline transportant de l'eau à stocker.

Les conditions polaires sont extrêmes, et encore plus l'hiver.

Donc transporter de l'eau liquide (27) dans des tuyaux (7) nécessite que ces tuyaux (7) soient très très bien isolés du milieu extérieur.

Il faut isoler le pipeline (7) au niveau des trois types de pertes thermiques : par conduction, par convection,
par rayonnement.

### À titre d'exemple :

L'eau à transporter (27) circule dans un tuyau (62).

Le tuyau (62) est dans une matière qui peut se dilater sans casser en cas de gel de l'eau (27).

En effet, si le pipeline (7) ne peut plus fonctionner en cas de panne électrique, de panne de pompe, etc, l'eau (27) va geler et augmenter de volume et casser le tuyau (62) s'il n'est pas extensible.

Un isolant (63) entoure le tuyau (62).

Un isolant multi-feuilles (64) entoure l'isolant (63).

Un isolant (65) entoure l'isolant multi-feuilles (64).

Un tuyau (7) constitue la partie externe du pipeline,
le tuyau (7) entoure l'isolant (65).

L'eau (27) est chauffée par un dispositif (6) avant d'être envoyée dans les tuyaux (7).

Mais l'eau (27) est chauffée régulièrement tout le long du parcours dans le pipeline (7) par un système de chauffage (18), pour ne pas geler dans le pipeline (7), ce qui le bloquerait.

Le gel de l'eau (27) dans le pipeline (7) entraînerait :
- de graves dommages sur les installations (tuyaux (7), pompes (17), etc),
- le blocage durable de l'installation obstruée.

La figure 3 est simplement un exemple de ce que l'on peut faire.

On peut avoir autant de couches isolantes que l'on veut.

On a dessiné sur la figure 4 de la planche 3/4 une vue schématique de dessus d'un dispositif de transport de l'eau sous forme solide pour la stocker sous forme glacée.

Pour stocker durablement de l'eau extraite des océans (26), en vue de faire baisser le niveau de ces océans (26), on peut aussi transporter l'eau (27) sous forme solide, sous la forme de blocs de glace (20).

Cela permet dans un premier temps de stocker durablement de l'eau, sous forme glacée, sans construire de pipeline long à construire et coûteux.

La glace est produite à partir d'eau de mer (26).

Il faut filtrer cette eau pour ne garder que de l'eau pure (sans krill, sans phytoplancton, sans sel), puis laisser cette eau geler.

Comme dans le cas de l'utilisation d'un pipeline pour transporter de l'eau liquide, représenté à la figure 1. : De l'eau est pompée dans une mer ou un océan (26) polaire (arctique ou antarctique) par un tuyau (1) muni d'un filtre (2).

L'eau est filtrée par un dispositif (3).

L'eau est dessalée par un dispositif (19).

Les impuretés et le sel sont rejetés en mer (26) par un tuyau (4).

L'eau pure (27) peut être momentanément stockée dans un dispositif (5).

Le dessalement de l'eau par un dispositif (19) est facultatif, car la formation des blocs de glace (20) permet en même temps de séparer le sel.

L'eau gèle depuis le dessus, le sel va vers le fond, puis les saumures sont évacuées.

Dans un dispositif (22) on utilise le froid ambiant disponible dans les régions polaires pour faire des blocs de glace (20).

Les blocs de glace (20) sont chargés sur des traîneaux (24) remorqués par un véhicule (15).

Ce véhicule (15) sera de préférence autonome dans ses déplacements entre la base (16) et le lieu de stockage terrestre (9), à l'aller et au retour.

Cela peut se faire de différentes façons, grâce à un système de géolocalisation (GPS), ou plus simplement en se repérant grâce aux câbles électriques (13) ou aux câbles de données (14) qui sont enterrés dans la glace.

Quand le véhicule robot (15) arrive sur la zone de stockage terrestre (9), un opérateur humain peut reprendre le contrôle et télécommander à longue distance le déchargement des blocs de glace (20).

Puis le véhicule robot (15) et les traîneaux (24) remorqués reviennent à la base (16).

Des bornes de rechargement électrique (21) permettent de recharger les batteries du véhicule tracteur (15).

Ces bornes de rechargement électrique (21) sont reliées aux câbles électriques (13).

Dans un des modes de réalisation du procédé objet de l'invention, on peut utiliser de la glace provenant des glaciers qui se jettent dans les océans, ou de l'eau de fonte de ces glaciers.

Car cette eau est non salée et elle va rapidement aller dans l'océan.

L'avantage est qu'il n'est pas nécessaire de dessaler cette eau, car c'est de l'eau venant de la neige.

Il est possible de découper des blocs de glace (20) dans ces glaciers se jetant dans la mer.

Un robot peut faire cette tâche dangereuse.

On a dessiné sur la figure 5 de la planche 4/4 une vue schématique de dessus de la construction d'un pipeline de transport de l'eau pour la stocker sous forme glacée, réalisée par un robot télécommandé.

Les conditions météorologiques polaires sont tellement extrêmes qu'il est souhaitable que la construction des infrastructures, les transports, et toutes les activités liées au stockage de la glace soient réalisées par des robots terrestres (15) et non par des travailleurs humains.

Ces robots terrestres (15) peuvent accomplir des tâches de façon autonome ou en étant commandés par des opérateurs humains contrôlant les robots à longue distance.

Les robots terrestres (15) télécommandés ou autonomes peuvent construire les pipelines (7) en effectuant les tâches suivantes :
- transport du matériel de construction jusqu'au lieu d'assemblage,
- creusement des tranchées (8),
- pose des tronçons du pipeline (7),
- assemblage des tronçons du pipeline (7),
- pose des câbles électriques (13) et des câbles de données (14),
- pose des voûtes (48) au-dessus du pipeline (7),
- comblement des tranchées (8) avec la glace (44) qui en avait été extraite.

Toutes les tâches et sous-tâches pour la construction du pipeline (7) peuvent être effectuées par des robots (15).

Le bras articulé (72) permet de creuser les tranchées (8) dans la glace avec un dispositif de fraisage (71). Quand le pipeline (7) a été installé, le bras articulé (72) avec le dispositif de fraisage (71) permet de remplir la tranchée (8) avec la glace (44) qui en avait été extraite.

Le bras articulé (72) avec le dispositif de fraisage (71) permet de dégager un passage si le chemin est obstrué par des blocs de glace lors de la progression des robots (15).

Les bras articulés (74) permettent d'attraper et de manipuler :
- des blocs de glace (20) pour les charger ou les décharger, dans le cas de transport de blocs de glace (20),
- des tuyaux,
- des câbles,
- des supports de pipeline (43),
- des voûtes (48),
- etc.

Le bras articulé (75) permet de dérouler le câble électrique (13) enroulé sur une bobine (76).

Les bras articulés (72) (74) (75) sont contrôlés automatiquement ou à distance par des opérateurs humains. Les bras articulés (72) (74) (75) permettent de faire du travail précis, comme par exemple : assembler des tronçons de pipeline, accrocher et décrocher des traîneaux remorques (24), raccorder des câbles électriques (13) ou des câbles de données (14), etc.

Des caméras orientables et des éclairages orientables facilitent le travail.

Les tuyaux sont conçus pour être facilement assemblés par des robots (15).

Les robots (15) utilisent l'énergie électrique transportée par le câble électrique (13) en cours d'installation.

Les robots (15) permettent de construire plus rapidement le pipeline, et à un coût plus bas que si des travailleurs humains doivent le faire.

Les robots (15) sont des robots terrestres, contrairement aux robots sous-marins existants qui fonctionnent de façons totalement différentes.

Les véhicules robots (15) utilisés pour la construction des pipelines (7) sont les mêmes que les véhicules robots (15) tractant les traîneaux remorqués (24) transportant les blocs de glace (20).

Les traîneaux remorqués (24) transportant les blocs de glace (20) sont semblables aux traîneaux remorqués (24) transportant le matériel de construction du pipeline (7).

Le procédé objet de l'invention est destiné à faire baisser le niveau des océans suite à la hausse du niveau des océans causée par le réchauffement climatique.

## Revendications

1. Procédé pour baisser le niveau des océans suite à la hausse du niveau des océans causée par le réchauffement climatique, dans lequel de l'eau (27) est stockée durablement sous forme d'eau gelée, en particulier sous forme de glace ou de neige, dans un lieu de stockage (9), dans lequel ledit lieu de stockage (9) de ladite eau (27) à stocker durablement sous forme d'eau gelée est situé dans des régions polaires, dans lequel ladite eau (27) à stocker durablement sous forme d'eau gelée provient d'un océan ou d'une mer (26) ou d'un glacier se jetant dans un océan ou dans une mer (26) **caractérisé en ce que** le lieu de stockage (9) de l'eau (27) à stocker durablement sous forme d'eau gelée est sur la terre ferme.

2. Procédé pour baisser le niveau des océans
suite à la hausse du niveau des océans
causée par le réchauffement climatique
selon la revendication 1
**caractérisé**
**en ce qu'**il comporte un dispositif (2) ou (3) pour filtrer l'eau (27) à stocker,
ou **en ce qu'**il comporte un dispositif (19) pour dessaler l'eau (27) à stocker.

3. Procédé pour baisser le niveau des océans
suite à la hausse du niveau des océans
causée par le réchauffement climatique
selon l'une des revendications précédentes
**caractérisé**
**en ce qu'**il comporte un pipeline (7) reliant un océan ou une mer (26) et le lieu de stockage (9) de l'eau (27) à stocker durablement sous forme d'eau gelée,
**en ce que** ladite eau (27) à stocker est transportée par ledit pipeline (7) jusqu'audit lieu de stockage (9),
**en ce que** ladite eau (27) est transportée sous forme d'eau liquide.

4. Procédé pour baisser le niveau des océans
suite à la hausse du niveau des océans
causée par le réchauffement climatique
selon la revendication 3
**caractérisé**
**en ce qu'**il comporte une tranchée (8) creusée dans la glace (42) des glaciers,
**en ce que** le pipeline (7) transportant l'eau (27) à stocker est enterré dans ladite tranchée (8).

5. Procédé pour baisser le niveau des océans
suite à la hausse du niveau des océans
causée par le réchauffement climatique
selon la revendication 3
**caractérisé**
**en ce qu'**il comporte des dispositifs (6) ou (18) permettant de chauffer l'eau liquide (27) transportée dans le pipeline (7).

6. Procédé pour baisser le niveau des océans
suite à la hausse du niveau des océans
causée par le réchauffement climatique
selon la revendication 3
**caractérisé**
**en ce que** le pipeline (7) transportant l'eau liquide (27) comporte une isolation thermique (63) ou (64) ou (65).

7. Procédé pour baisser le niveau des océans
suite à la hausse du niveau des océans
causée par le réchauffement climatique
selon la revendication 3
**caractérisé**
**en ce qu'**il comporte un robot terrestre mobile (15),
**en ce que** le creusement des tranchées (8)
ou le transport des tuyaux (7)
ou l'assemblage des tuyaux (7)
ou le travail périphérique à l'assemblage des tuyaux (7) est réalisé par ledit robot terrestre mobile (15),
**en ce que** ledit robot terrestre mobile (15) est autonome ou semi-autonome ou télécommandé à distance.

8. Procédé pour baisser le niveau des océans
suite à la hausse du niveau des océans
causée par le réchauffement climatique
selon la revendication 1 ou la revendication 2
**caractérisé**
**en ce que** l'eau (27) à stocker est transportée sous forme solide, en particulier sous forme de glace ou de neige, jusqu'au lieu de stockage (9).

9. Procédé pour baisser le niveau des océans
suite à la hausse du niveau des océans
causée par le réchauffement climatique
selon la revendication 8
**caractérisé**
**en ce qu'**il comporte un véhicule robot terrestre (15) transportant ladite eau (27) à stocker, sous forme solide (20),
**en ce que** ledit véhicule robot terrestre (15) transportant ladite eau (27) à stocker, sous forme solide (20) est autonome ou semi-autonome ou télécommandé à distance.

10. Procédé pour baisser le niveau des océans
suite à la hausse du niveau des océans
causée par le réchauffement climatique
selon l'une des revendications précédentes
**caractérisé**
**en ce qu'**il comporte des éoliennes (11) produisant de l'énergie électrique.

## Patentansprüche

1. Verfahren zur Absenkung des Meeresspiegels infolge des Anstiegs des Meeresspiegels durch die globale Erwärmung, wobei das Lagern des Wassers (27) dauerhaft gelagert wird in Form von gefrorenem Wasser, besonders von Eis oder Schnee,
an einem Lagerungsort (9),
wobei sich in Erdpol-Regionen befindet, für das Lagern (9) des dauerhaft in Form des lagernde gefrorenen Wassers (27), wobei das dauerhaft in Eisform zu lagernde Wasser (27) aus dem Ozean oder dem Meer (26) oder einem sich in den Ozean oder ein Meer (26) ergiessenden Gletschers stammt, **dadurch gekennzeichnet, dass**
es umfasst ein über der festen Erde liegendes Lager (9), welches das in Eisform dauerhaft zu lagernde Wasser (27) lagert.

2. Verfahren nach Anspruch 1,
**dadurch gekennzeichnet, dass**
es umfasst eine Vorrichtung (2) oder (3) zur Filterung des zu lagernden Wassers (27),
oder dass es umfasst eine Vorrichtung (19) zur Entsalzung des zu lagernden Wassers (27).

3. Verfahren nach einem der vorhergehenden Ansprüche,
**dadurch gekennzeichnet, dass**
es umfasst eine Pipeline (7), welche den Ozean oder
das Meer (26) mit dem Lagerungsort (9) des in Form von gefrorenem Wasser dauerhaft zu lagernden Wassers (27) verbindet,
dass das zu lagernde Wasser (27) durch die Pipeline (7) bis zum Lagerungsort (9) transportiert wird,
dass das Wasser (27) in flüssiger Form transportiert wird.

4. Verfahren nach Anspruch 3,
**dadurch gekennzeichnet, dass**
es umfasst eine in das Eis (42) der Gletscher geschnittene Schneise (8),
dass die Pipeline (7) des zu transportierenden lagernde Wassers (27) in einer Schneise (8) eingegraben ist.

5. Verfahren nach Anspruch 3,
**dadurch gekennzeichnet, dass**
es umfasst Vorrichtungen (6) oder (18), die die Erwärmung des in der Pipeline (7) transportierten, flüssigen Wassers (27) erlauben.

6. Verfahren nach Anspruch 3,
**dadurch gekennzeichnet, dass**
die das flüssige Wasser (27) transportierende Pipeline (7) umfasst eine thermische Isolierung (63) oder (64) oder (65).

7. Verfahren nach Anspruch 3,
**dadurch gekennzeichnet, dass**
es umfasst einen mobilen auf der Erde befindlichen Roboter (15),
dass das Ausheben der Schneisen (8)
oder der Transport der Rohre (7)
oder das Zusammenfügen der Rohre (7)
oder die Außen-Arbeit des Zusammenfügens der Rohre (7) durch den mobilen, irdischen Roboter (15), durchgeführt wird,
dass der auf der Erde arbeitende Roboter (15) autonom oder halb-autonom oder ferngesteuert ist.

8. Verfahren nach einem der Ansprüche 1 oder 2,
**dadurch gekennzeichnet, dass**
das zu lagernde Wasser (27) wird in solider Form transportiert, besonders in Form von Eis oder Schnee,
bis zum Lagerungsort (9).

9. Verfahren nach Anspruch 8,
**dadurch gekennzeichnet, dass**
es umfasst ein auf der Erde fahrendes Roboterfahrzeug (15), welches das zu lagernde Wasser (27) unter fester Form (20) transportiert,
dass das auf der Erde fahrende Roboterfahrzeug (15), welches das zu lagernde Wasser (27) in fester Form (20) transportiert, autonom oder halb-autonom oder ferngesteuert ist.

10. Verfahren nach einem der vorhergehenden Ansprüche,
**dadurch gekennzeichnet, dass**
es umfasst elektrische Energie produzierende Windräder (11).

## Claims

1. Process for lowering the sea level
because of the sea level rise caused by global warming wherein water (27) is stored permanently in the form of frozen water, especially in the form of ice or
snow, in a storage place (9),
wherein the storage place (9) of the water (27) to store permanently in the form of frozen water is located in polar regions,
wherein the water (27) to store permanently in the form of frozen water is coming from an ocean or a sea (26) or from a glacier flowing into an ocean or a sea (26),
**characterised in that**
the storage place (9) of the water (27) to store permanently in the form of frozen water is on the ground.

2. Process for lowering the sea level
because of the sea level rise caused by global warming according to claim 1,
**characterised in that**
it comprises a device (2) or (3) to filter the water (27) to store,
or **in that** it comprises a device (19) to desalinate the water (27) to store.

3. Process for lowering the sea level
because of the sea level rise caused by global warming according to any one of the preceding claims,
**characterised in that**
it comprises a pipeline (7) connecting an ocean or
a sea (26) and the storage place (9) of the water (27) to store permanently in the form of frozen water,
**in that** the water (27) to store is transported by the pipeline (7) until the storage place (9),
**in that** the water (27) is transported in the form of liquid water.

4. Process for lowering the sea level
because of the sea level rise caused by global warming according to claim 3,
**characterised in that**
it comprises a trench (8) dug in the glaciers ice (42),
**in that** the pipeline (7) transporting the water (27) to store is buried in the trench (8).

5. Process for lowering the sea level
because of the sea level rise caused by global warming according to claim 3,
**characterised in that**
it comprises devices (6) or (18) allowing to heat the liquid water (27) transported in the pipeline (7).

6. Process for lowering the sea level
because of the sea level rise caused by global warming according to claim 3,
**characterised in that**
the pipeline (7) transporting the liquid water (27) comprises a thermal insulation (63) or (64) or (65).

7. Process for lowering the sea level
because of the sea level rise caused by global warming according to claim 3,
**characterised in that**
it comprises an onshore mobile robot (15),
**in that** the digging of trenches (8)
or the transport of pipes (7)
or the assembly of pipes (7)
or the peripheral work to assembly pipes (7) is made by the onshore mobile robot (15),
**in that** the onshore mobile robot (15) is autonomous or semi-autonomous or remotely controlled from a distance.

8. Process for lowering the sea level
because of the sea level rise caused by global warming according to claim 1 or to claim 2,
**characterised in that**
the water (27) to store is transported in solid form (20), especially in the form of ice or snow, until the storage place (9).

9. Process for lowering the sea level because of the sea level rise caused by global warming according to claim 8,
**characterised in that**
it comprises an onshore robot vehicle (15) transporting the water (27) to store, in solid form (20),
**in that** the onshore robot vehicle (15) transporting the water (27) to store, in solid form (20), is autonomous or semi-autonomous or remotely controlled from a distance.

10. Process for lowering the sea level
because of the sea level rise caused by global warming according to any one of the preceding claims,
**characterised in that**
it comprises wind turbines (11) producing electrical energy.
